# EUROPÄISCHE PATENTSCHRIFT

(11) **EP 0 753 568 B1**
(45) Veröffentlichungstag und Bekanntmachung des Hinweises auf die Patenterteilung: **25.09.2002**
(21) Anmeldenummer: 96109246.7
(22) Anmeldetag: 10.06.1996
(51) Int. Cl.: C11D 3/12, C11D 3/10

(54) **Granularer Waschmittelbuilder**
Granular builder for detergent compositions
Adjuvant sous forme de granulé pour les compositions détergentes

(30) Priorität: 11.07.1995 DE 19525197
(43) Veröffentlichungstag der Anmeldung: 15.01.1997
(73) Patentinhaber: Clariant GmbH, 65929 Frankfurt am Main (DE)
(72) Erfinder: Schimmel, Günther, Dr., 50374 Erftstadt-Gymnich (DE); Tapper, Alexander, Dr., 41239 Mönchengladbach (DE); Thewes, Volker, 40789 Monheim (DE)

(56) Entgegenhaltungen:
- EP-A- 0 416 366
- EP-A- 0 578 986
- EP-A- 0 614 965
- WO-A-92/18594
- DE-A- 4 329 392
- DE-A- 4 329 394

## Beschreibung

Die vorliegende Erfindung betrifft einen granularen Waschmittelbuilder in Form eines Cogranulates aus einem Gemisch von Natriumhydrogencarbonat und kristallinen Schichtsilikaten der allgemeinen Formel NaMSiₓO₂ₓ₊₁ * yH₂O, wobei M Natrium oder Wasserstoff bedeutet, x eine Zahl von 1,9 bis 4 und y eine Zahl von 0 bis 20 ist, sowie seine Verwendung.

Aus ökologischen Gründen werden in Wasch- und Reinigungsmitteln auf Phosphaten basierende Builder, insbesondere Alkalitripolyphosphate wie etwa Natriumtripolyphosphat, durch neue Buildersysteme verdrängt, die in der Regel aus einem synthetischen, kristallinen Alumosilikat (beispielsweise Zeolith A), einer Alkaliquelle (beispielsweise Soda) sowie mindestens einem Cobuilder bestehen. Als Cobuilder werden einzeln oder in Kombination miteinander - oder auch in Kombination mit anderen Substanzen üblicherweise Nitrilotriessigsäure oder deren Salze, Phosphonate und auch Polycarboxylate, insbesondere solche auf Basis von Acrylund/oder Maleinsäure, verwendet.

Nachteilig ist bei den genannten Cobuildern ihre negative ökologische Beurteilung. So sind die heute vielfach eingesetzten Polycarboxylate biologisch nicht abbaubar.

Aus diesem Grunde sind im Stand der Technik mehrfach Versuche unternommen worden, zu einem überwiegend anorganischen Buildersystem zu gelangen.

Aus der EP-0 425 428 B1 ist ein Verfahren zur Herstellung von kristallinen Natriumsilikaten mit Schichtstruktur bekannt, bei welchem amorphes Natriumsilikat mit einem Wassergehalt von 15 bis 23 Gew.-% in einem Drehrohrofen bei Temperaturen von 500 bis 850° C calziniert wird, das Calzinat nach Brechen und Mahlen einem Walzenkompaktierer zugeführt und dann die erhaltenen Schulpen nach Vorzerkleinern und Absieben zu einem Granulat mit einem Schüttgewicht von 700 bis 1000 g/l verarbeitet werden.

Die DE-A-43 30 868 beschreibt ein Verfahren zur Herstellung von verdichteten, körnigen Natriumsilikaten, bei dem man das Natriumsilikat mit einem mittleren Korndurchmesser von < 500 µm zunächst mit einem seine Härte erhöhenden Material vermischt, bevor man es durch Kompaktieren, Zerkleinern und Absieben in ein Preßgranulat mit Korngrößen von 0,1 bis 5 mm überführt.

Die EP-A-0 164 514 beschreibt die Verwendung von kristallinen Natriumsilikaten zur Enthärtung von Wasser, welches Calcium- und/oder Magnesiumionen enthält.

Aus der EP-A-0 563 631 sind in Wasser leicht zerfallende Cogranulate mit hoher Schüttdichte aus Alumosilikaten und kristallinen Natriumsilikaten mit Schichtstruktur, ein Verfahren zu ihrer Herstellung und ihrer Verwendung bekannt.

Nachteilig ist bei allen alumosilikathaltigen Waschmittelformulierungen die Wasserunlöslichkeit der Alumosilikate, welche unter anderem eine erhöhte Klärschlammbelastung verursacht. Es ist weiterhin nachteilig, daß sich während der Verarbeitung von Alumosilikaten oder im Laufe ihrer Anwendung größere Agglomerate bilden können, so daß der Einsatz von Cobuildern nötig ist, um die Alumosilikate in eine Suspension feiner Primärteilchen zu zerteilen, da Agglomerate von Alumosilikaten - speziell von Zeolith A - von sich aus keine Zerfallstendenz in die Primärteilchen aufweisen.

Die im vorgenannten Stand der Technik beschriebenen Granulate weisen eine prinzipiell zufriedenstellende Enthärtung von Wasser auf, wobei es vorteilhaft wäre, eine weiter erhöhte wasserenthärtende Wirkung realisieren zu können, damit anionische Tenside ihre Wirksamkeit stärker entfalten können.

Waschmittelformulierungen, wie sie etwa in der PCT/WO 92/18594 beschrieben sind, weisen in 1%-iger Lösung in destilliertem Wasser bei 20 °C einen pH-Wert von 10 bis 11 auf. Waschmittelbuilderformulierungen, die u.a. als Alkaliquelle Natriumcarbonat (Soda) enthalten, weisen von sich aus einen Eigen-pH-Wert von > 10 auf Alkalireduzierte Waschmittel dagegen benötigen andere Builder oder Builderkombinationen, in denen es wünschenswert wäre, wenn die Builderformulierungen einen Eigen-pH-Wert im Bereich von < 10 aufweisen. Ein niedriger pH-Wert trägt erheblich zur Schonung von empfindlichen Geweben während des Waschvorgangs bei.

Es ist daher Aufgabe der vorliegenden Erfindung, Substanzen auf anorganischer Basis anzugeben, welche bei hoher Schüttdichte in Wasser leicht in die Primärteilchen zerfallen, deren Eigen-pH-Wert im Bereich < 10 liegen, welche eine erhöhte wasserenthärtende Wirkung aufweisen, und die durch ihre Wasserlöslichkeit die Klärschlammbelastung reduzieren.

Gegenstand der Erfindung ist daher ein granularer Waschmittelbuilder in Form eines Cogranulates aus einem Gemisch von Natriumhydrogencarbonat und kristallinen Schichtsilikaten der allgemeinen Formel NaMSiₓO₂ₓ₊₁ * yH₂O, wobei M Natrium oder Wasserstoff bedeutet, x eine Zahl von 1,9 bis 4 und y eine Zahl von 0 bis 20 ist, dadurch gekennzeichnet, daß
a) der granulare Waschmittelbuilder 5 bis 50 Gew.% kristallines Schichtsilikat und 50 bis 95 Gew.-% Natriumhydrogencarbonat enthält;
b) einen pH-Wert von < 10 in 1%-iger Lösung in destilliertem Wasser aufweist;
c) ein Calciumbindevermögen von ≥ 150 mg Ca/g (30° dH) und ein Magnesiumbindevermögen von ≥ 4 mg Mg/g (3° dH) aufweist und
d) ein Schüttgewicht von ≥ 850 g/l aufweist.

Überraschenderweise wurde gefunden, daß die erfindungsgemäßen Cogranulate ein stark erhöhtes Calcium- und Magnesiumbindevermögen in Form eines Synergismus aufweisen (Abb. 1 und 2). Der Synergismus zeigt sich darin, daß die gefundenen Werte für das Calcium- und Magnesiumbindevermögen von den berechneten Calcium- und Magnesiumbindewerten der Mischungslinie abweichen. Theoretisch mußte erwartet werden, daß die Calcium- und Magnesiumbindewerte der Cogranulate im günstigsten Fall der nachfolgenden Berechnugsformel (Berechnung der Mischungslinie) gehorchen (SKS-6 steht für Schichtsilikat):${\text{x BV = x BV (SKS-6®- Granulat 100%) * w (SKS-6®) + x BV (NaHCO}}_{\text{3}} \text{-Granulat 100%)} {\text{* w (NaHCO}}_{\text{3}} \text{)}$
- x =: Ca oder Mg
- w =: Massenanteil im Cogranulat

Bevorzugt weist der granulare Waschmittelbuilder ein Schüttgewicht von ≥ 900 g/l auf.

Der Grad der Abreaktion zwischen kristallinem Schichtsilikat und Natriumhydrogencarbonat beträgt bevorzugt zwischen 5 und 60%.

Die Natriumsilikate im erfindungsgemäßen granularen Waschmittelbuilder weisen bevorzugt ein SiO₂/Na₂O-Verhältnis von (1,9 bis 2,1): 1 auf.

Die anmeldungsgemäßen Granulate können hergestellt werden durch ein Verfahren, welches dadurch gekennzeichnet ist, daß man Natriumhydrogencarbonat und Natriumsilikat in Pulverform miteinander vermischt; daß man das Gemisch einer Zone zuführt, in welcher es zwischen zwei sich zueinander im entgegengesetzten Sinn drehenden Walzen unter Druck zu einem Festkörper (Schulpen) kompaktiert wird; daß man den Festkörper zerkleinert; und daß man schließlich die gewünschten Korngrößen vom Über- und Unterkorn abtrennt.

Bevorzugt entspricht bei dem vorgenannten Verfahren der Druck der Walzen einer Linienpreßkraft > 20 kN/cm bei 200 mm Walzendurchmesser.

Die Schulpen weisen bevorzugt eine Temperatur von ≤ 70 °C auf.

Die in den Cogranulaten gemäß der Erfindung enthaltenen kristallinen Natriumdisilikate mit Schichtstruktur (δ-Natriumdisilikat ist als ein Handelsprodukt der Hoechst AG, Bundesrepublik Deutschland, unter der Bezeichnung SKS-6® im Handel erhältlich) sind langsam wasserlöslich, wodurch eine Schlammentlastung der Kläranlagen erreicht wird.

Da die Sprengwirkung der in den Cogranulaten gemäß der Erfindung enthaltenen kristallinen Natriumdisilikate beträchtlich ist, genügen im Cogranulat bereits kleine Mengen SKS-6®, damit die Cogranulate in Wasser leicht in die Primärteilchen zerfallen und Agglomerate bzw. Kompaktate suspendiert werden.

Aufgrund der Wasserlöslichkeit der in den erfindungsgemäßen Cogranulaten enthaltenen kristallinen Natriumsilikate kann in der Wasch- bzw. Reinigungsmittelformulierung die Komponente Soda gegebenenfalls ganz entfallen, da die kristallinen Natriumdisilikate ein Alkalilieferant sind.

Bei der Kompaktierung wird beobachtet, daß ein Temperaturunterschied zwischen der Temperatur der Ausgangspulvermischung und der Schulpentemperatur von mind. 25° C besteht. Diese Temperaturerhöhung läßt sich dadurch erklären, daß durch eine teilweise stattfindende Abreaktion zwischen den Granulierkomponenten Wärme frei wird. Über die Bestimmung des weiter hinten beschriebenen Erhaltungsgrades kann geschlossen werden, daß dieser Abreaktionsgrad bei der Verwendung von SKS-6 und Natriumhydrogencarbonat zwischen 5 bis 60 % liegt.

Die Erfindung betrifft ebenfalls die Verwendung des erfindungsgemäßen granularen Waschmittelbuilders in Wasch- und Reinigungsmitteln.

Bevorzugt enthalten die vorgenannten Wasch- und Reinigungsmittel 3 bis 60 Gew.-% des granularen Waschmittelbuilders.

Die Wasch- und Reinigungsmittel können zusätzlich noch andere Waschmittelbuilder und andere Waschmittelhilfsstoffe enthalten.

Bei den anderen Waschmittelbuildern handelt es sich bevorzugt um Natriumtripolyphosphat, Zeolith A, Zeolith P, amorphe Silikate, Wasserglas und/oder Alkalimetallcarbonate.

Bei den anderen Waschmittelinhaltsstoffen handelt es sich bevorzugt um Tenside, Bleichmittel, Bleichaktivatoren, Bleichstabilisatoren, Enzyme, Polycarboxylate und/oder carboxylhaltige Cobuilder.

Die Analysendaten der erfindungsgemäßen Cogranulate wurden anhand der folgenden Prüfmethoden ermittelt.

### Mittlerer Teilchendurchmesser (d₅₀)

Die Teilchengrößenverteilung wird anhand einer 50 Gramm-Probe durch Siebanalyse (verwendeter Apparat: RETSCH VIBRATONIC) ermittelt und daraus der mittlere Teilchendurchmesser über eine graphische Auswertung bestimmt.

### Zerfallskinetik

Die zu untersuchenden Granulate werden in der Probenvorbereitung über ein Sieb (710 µm) abgesiebt. Mit dem Unterkorn wird die Zerfallskinetik in Wasser (18° dH) zeitabhängig mit einem MICROTRAC Series 9200 (Fa. Leeds & Nothrup GmbH) bestimmt.

### Schüttdichte

Zur Bestimmung der Schüttdichte wird ein Gerät eingesetzt, das den Anforderungen nach DIN 53466 entspricht. Es wird die Masse in Gramm ermittelt, die das Volumen von einem Milliliter unter festgelegten Bedingungen einnimmt. Das Verfahren ist anwendbar auf frei fließende Pulver, sowie Substanzen die in Granulatform vorliegen. Nach folgender Formel wirddann die Schüttdichte berechnet:${\text{Schüttdichte = (m}}_{\text{P}} {\text{- m}}_{\text{0}} \text{)/V}$ wobei folgende Abkürzungen gelten:
- m₀ =: Masse des leeren Meßbechers in Gramm
- m_{P} =: Masse des mit Produkt gefüllten Meßbechers in Gramm
- V =: Volumen des Meßbechers in Milliliter

### pH-Wert

Die Messung des pH-Wertes erfolgt in 1%-iger Lösung in destilliertem Wasser bei 20° C mit einem digitalen pH-Meter CG 840 der Firma SCHOTT.

### Erhaltungsgrad

Im Verlauf der Kompaktierung kann es zwischen den Granulierkomponenten zu einer mehr oder weniger ausgeprägten chemischen Reaktion kommen. Der Erhaltungsgrad gibt Aufschluß darüber, wieviel Prozent der Ausgangskomponenten in nicht abreagierter Form nebeneinander vorliegen. Es wird die Temperaturerhöhung bestimmt, die durch die ablaufende Neutralisation freiwerdende Wärmemenge und der entsprechenden Lösungswärme erreicht wird, wenn in 100 Gramm destillierten Wasser 25 Gramm der zu messenden Cogranulatprobe hinzugegeben werden. Bezogen wird der Erhaltungsgrad auf die Temperaturerhöhung des Nullwertes, die erreicht wird, wenn statt des Cogranulates nur eine entsprechende physikalische Mischung der Ausgangskomponenten bei der Bestimmung eingesetzt wird. Der Erhaltungsgrad wird wie folgt berechnet:$\text{Erhaltungsgrad [%] =} \frac{\text{Temperaturdifferenz des Cogranulats * 100 %}}{\text{Temperaturdifferenz des Nullwertes}}$

### Calciumbindevermögen

15 Gramm bzw. 30 Gramm einer Calciumlösung (131,17 g CaCl₂ *2H₂O werden in destillierten Wasser gelöst und auf 5000 ml aufgefüllt) werden mit destilliertem Wasser auf 999 Gramm aufgefüllt. Es resultiert eine Lösung mit 15° bzw. 30° dH. Die Lösung wird in einem Wasserbadthermostat (Fa. ERWEKA) unter Rühren auf 20° C gehalten und mit 1 Gramm der zu messenden Cogranulatprobe versetzt. Mit einem automatischen Titrator (Fa. SCHOTT) wird die Lösung 10 Minuten bei 20° C unter intensivem Rühren konstant auf pH= 10 gehalten. Anschließend wird die Probe über einen Faltenfilter (Ederol 12) abfiltriert. Enthält die zu untersuchende Probe Carbonat, muß daß Filtrat aufgrund möglicher Nachfällungen mit HCl stark sauer gestellt werden (pH < 2,5), damit das überschüssige Carbonat in Form von CO₂ durch Rühren aus dem Filtrat entfernt werden kann. Anschließend wird das im Filtrat verbliebene Calcium komplexometrisch bestimmt. Durch Differenzbildung mit dem ursprünglichen Calcium-Gehalt wurde das Calciumbindevermögen, allgemein als KBV-Wert bezeichnet, berechnet.

### Magnesiumbindevermögen

50 Gramm einer Magnesiumlösung (10,88 g MgCl₂ *6H₂O werden in destillierten Wasser gelöst und auf 5000 ml aufgefüllt) werden mit destilliertem Wasser auf 999 Gramm aufgefüllt.

Es resultiert eine Lösung mit 3° dH. Die Lösung wird in einem Wasserbadthermostat (Fa. ERWEKA) unter Rühren auf 20° C gehalten und mit 1 Gramm der zu messenden Cogranulatprobe versetzt. Mit einem automatischen Titrator (Fa. SCHOTT) wird die Lösung 10 Minuten bei 20° C unter intensivem Rühren konstant auf pH= 10 gehalten. Anschließend wird die Probe über einen Faltenfilter (Ederol 12) abfiltriert. Enthält die zu untersuchende Probe Carbonat, muß daß Filtrat aufgrund möglicher Nachfällungen mit HCl stark sauer gestellt werden (pH < 2,5), damit das überschüssige Carbonat in Form von CO₂ durch Rühren aus dem Filtrat entfernt werden kann. Anschließend wird das im Filtrat verbliebene Magnesium komplexometrisch bestimmt. Durch Differenzbildung mit dem ursprünglichen Magnesium-Gehalt wurde das Magnesiumbindevermögen berechnet.

### Beispiel 1 (Vergleichsbeispiel)

90 kg Natriumhydrogencarbonat wurden auf einem Kompaktor (Fa. Bepex GmbH) mit einem Walzendurchmesser von 200 mm bei einer Linienpreßkraft von 20 bis 30 kN/cm verpreßt und anschließend zu einem Granulat mit d₅₀= = 775 µm aufgemahlen.
Das Granulat wurde auf die Kornverteilung, die Zerfallskinetik, das Schüttgewicht, den pH-Wert sowie auf das Calcium- und Magnesiumbindevermögen untersucht.
Die Kompaktierdaten sind in Tabelle 1, die ermittelten Untersuchungsergebnisse in Tabelle 2 dargestellt.

### Beispiel 2 (Vergleichsbeispiel)

90 kg überwiegend aus δ-Na₂Si₂O₅ bestehendes Natriumdisilikat (= SKS-6® ) wurde analog Beispiel 1 verpreßt und zu einem Granulat mit d₅₀= 782 µm aufgemahlen. Das Granulat wurde wie in Beispiel 1 angegeben untersucht.
Die Kompaktierdaten sind in Tabelle 1, die ermittelten Untersuchungsergebnisse in Tabelle 2 dargestellt.

### Beispiel 3 (gemäß der Erfindung)

45 kg Natriumhydrogencarbonat und 45 kg SKS-6® wurden in einem EIRICH-Mischer vorgemischt. Die Vormischung wurde analog Beispiel 1 verpreßt und zu einem Granulat mit d₅₀ = 783 µm aufgemahlen. Das Granulat wurde wie in Beispiel 1 angegeben untersucht. Zusätzlich wurde noch der Erhaltungsgrad bestimmt.
Die Kompaktierdaten sind in Tabelle 1, die ermittelten Untersuchungsergebnisse in Tabelle 2 dargestellt.

### Beispiel 4 (gemäß der Erfindung)

63 kg Natriumhydrogencarbonat und 27 kg SKS-6® wurden in einem EIRICH-Mischer vorgemischt. Die Vormischung wurde analog Beispiel 1 verpreßt und zu einem Granulat mit d₅₀ = 703 µm aufgemahlen. Das Granulat wurde wie in Beispiel 3 angegeben untersucht. Die Kompaktierdaten sind in Tabelle 1, die ermittelten Untersuchungsergebnisse in Tabelle 2 dargestellt.

### Beispiel 5 (gemäß der Erfindung)

81 kg Natriumhydrogencarbonat und 9 kg SKS-6® wurden in einem EIRICH-Mischer vorgemischt. Die Vormischung wurde analog Beispiel 1 verpreßt und zu einem Granulat mit d₅₀ = 739 µm aufgemahlen. Das Granulat wurde wie in Beispiel 3 angegeben untersucht.
Die Kompaktierdaten sind in Tabelle 1, die ermittelten Untersuchungsergebnisse in Tabelle 2 dargestellt.

## Patentansprüche

1. Granularer Waschmittelbuilder in Form eines Cogranulates aus einem Gemisch von Natriumhydrogencarbonat und kristallinen Schichtsilikaten der allgemeinen Formel NaMSiₓO₂ₓ₊₁ * yH₂O, wobei M Natrium oder Wasserstoff bedeutet, x eine Zahl von 1,9 bis 4 und y eine Zahl von 0 bis 20 ist, **dadurch gekennzeichnet, daß**
a) der granulare Waschmittelbuilder 5 bis 50 Gew.% kristallines Schichtsilikat und 50 bis 95 Gew.-% Natriumhydrogencarbonat enthält;
b) einen pH-Wert von < 10 in 1%-iger Lösung in destilliertem Wasser aufweist;
c) ein Calciumbindevermögen von ≥ 150 mg Ca/g (30° dH) und ein Magnesiumbindevermögen von ≥ 4 mg Mg/g (3° dH) aufweist und
d) ein Schüttgewicht von ≥ 850 g/l aufweist.

2. Granularer Waschmittelbuilder nach Anspruch 1, **dadurch gekennzeichnet, daß** er ein Schüttgewicht von ≥ 900 g/l aufweist.

3. Granularer Waschmittelbuilder nach mindestens einem der Ansprüche 1 bis 2, **dadurch gekennzeichnet, daß** das kristalline Natriumsilikat ein SiO₂/Na₂O-Verhältnis von (1,9 bis 2,1) : 1 aufweist.

4. Verwendung des granularen Waschmittelbuilders gemäß einem der Ansprüche 1 bis 3 in Wasch- und Reinigungsmitteln.

5. Wasch- und Reinigungsmittel, enthaltend 3 bis 60 Gew.-% des granularen Waschmittelbuilders der Ansprüche 1 bis 3.

6. Wasch- und Reinigungsmittel nach Anspruch 5, **dadurch gekennzeichnet**, das es zusätzlich andere Waschmittelbuilder und andere Waschmittelhilfsstoffe enthält.

7. Wasch- und Reinigungsmittel nach Anspruch 6, **dadurch gekennzeichnet, daß** es sich bei den anderen Waschmittelbuildern um Natriumtripolyphosphat, Zeolith A, Zeolith P, amorphe Silikate, Wasserglas und/oder Alkalimetallcarbonate handelt.

8. Wasch- und Reinigungsmittel nach Anspruch 5 oder 6, **dadurch gekennzeichnet, daß** es sich bei den anderen Waschmittelinhaltsstoffen um Tenside, Bleichmittel, Bleichaktivatoren, Bleichstabilisatoren, Enzyme, Polycarboxylate und/oder carboxylhaltige Cobuilder handelt.

## Claims

1. A granular detergent builder in the form of cogranules of a mixture of sodium bicarbonate and crystalline sheet silicates of the formula NaMSiₓO₂ₓ₊₁ * yH₂O, where M is sodium or hydrogen, x is a number from 1.9 to 4, and y is a number from 0 to 20, wherein
a) the granular detergent builder contains 5 to 50% by weight of crystalline sheet silicate and 50 to 95% by weight of sodium bicarbonate;
b) has a pH of < 10 in 1% strength solution in distilled water;
c) has a calcium-binding capacity of ≥ 150 mg Ca/g (30° German hardness) and a magnesium-binding capacity of ≥ 4 mg Mg/g (3° German hardness), and
d) has an apparent density of ≥ 850 g/l.

2. A granular detergent builder as claimed in claim 1, which has an apparent density ≥ 900 g/l.

3. A granular detergent builder as claimed in at least one of claims 1 or 2, wherein the crystalline sodium silicate has an SiO₂/Na₂O ratio of (1.9 to 2.1):1.

4. The use of a granular detergent builder as claimed in any of claims 1 to 3 in detergents and cleaners.

5. A detergent or cleaner containing 3 to 60% by weight of the granular detergent builder of claims 1 to 3.

6. A detergent or cleaner as claimed in claim 5, which additionally contains other detergent builders and other detergent auxiliaries.

7. A detergent or cleaner as claimed in claim 6, wherein the other detergent builders are sodium tripolyphosphate, zeolite A, zeolite P, amorphous silicates, waterglass and/or alkali metal carbonates.

8. A detergent or cleaner as claimed in claim 5 or 6, wherein the other detergent ingredients are surfactants, bleaches, bleach activators, bleach stabilizers, enzymes, polycarboxylates and/or carboxyl-containing cobuilders.

## Revendications

1. Adjuvant granulaire pour détergent, sous forme d'un co-granulé constitué d'un mélange d'hydrogénocarbonate de sodium et de phyllosilicates cristallins de formule générale NaMSiₓO₂ₓ₊₁.yH₂O, où M est le sodium ou l'hydrogène, x est un nombre de 1,9 à 4 et y est un nombre de 0 à 20, **caractérisé en ce que** l'adjuvant granulaire pour détergent
a) contient de 5 à 50 % en poids d'un phyllosilicate cristallin et de 50 à 95 % en poids d'hydrogénocarbonate de sodium ;
b) présente un pH < 10 en solution à 1 % dans de l'eau distillée ;
c) présente un pouvoir de liaison du calcium ≥ 150 mg Ca/g (30° dH) et un pouvoir de liaison du magnésium ≥ 4 mg Mg/g (3° dH) et
d) a une masse volumique apparente ≥ 850 g/l.

2. Adjuvant granulaire pour détergent selon la revendication 1, **caractérisé en ce qu'**il a une masse volumique apparente ≥ 900 g/l.

3. Adjuvant granulaire pour détergent selon au moins l'une des revendications 1 à 2, **caractérisé en ce que** le silicate de sodium cristallin présente un rapport SiO₂/Na₂O de (1,9 à 2,1):1.

4. Utilisation de l'adjuvant granulaire pour détergent selon l'une des revendications 1 à 3 dans des produits lavants et nettoyants.

5. Produit lavant et nettoyant contenant de 3 à 60 % en poids de l'adjuvant granulaire pour détergent selon les revendications 1 à 3.

6. Produit lavant et nettoyant selon la revendication 5, **caractérisé en ce qu'**il contient en outre d'autres adjuvants pour détergent et d'autres auxiliaires pour détergent.

7. Produit lavant et nettoyant selon la revendication 6, **caractérisé en ce que**, pour ce qui concerne les autres adjuvants pour détergent, il s'agit de polyphosphate de sodium, de zéolite A, de zéolite P, de silicates amorphes, d'orthosilicate de sodium et/ou de carbonate de métaux alcalins.

8. Produit lavant et nettoyant selon la revendication 5 ou 6, **caractérisé en ce que**, pour ce qui concerne les autres constituants du détergent, il s'agit de tensio-actifs, d'agents de blanchiment, d'activateurs de blanchi-ment, de stabilisants de blanchiment, d'enzymes, de poly-carbonates et de co-adjuvants carboxylés.
